# DEMANDE DE BREVET EUROPEEN

(11) **EP 3 329 801 A1**
(43) Date de publication de la demande: **06.06.2018**
(21) Numéro de dépôt: 17188081.8
(22) Date de dépôt: 28.08.2017
(51) Int. Cl.: A46B 5/00

(54) **INSTRUMENT DE NETTOYAGE**

(30) Priorité: 30.08.2016 BE 201605662
(71) Demandeur: Avetisyan, Gohar, 1210 Saint Josse Ten Noode (BE)
(72) Inventeur: Avetisyan, Gohar, 1210 Saint Josse Ten Noode (BE)
(74) Mandataire: Gevers Patents

(57) **Abrégé**

La présente invention se rapporte à un instrument de nettoyage (1) comprenant une tête de nettoyage (5), et un manche (2) comprenant une première partie (3) de manche présentant un axe longitudinal (A_{P1}), et une deuxième partie (4) de manche définie entre une première extrémité (E₁) et entre une deuxième extrémité (E₂) reliée à ladite tête de nettoyage (5) par l'intermédiaire d'une pièce de jonction (6), ladite deuxième partie (4) présentant au moins une partie de manche excentrée et étant en outre inscrite dans un rectangle dont la médiane est définie par ledit axe longitudinal (A_{P1}), ledit instrument de nettoyage (1) étant caractérisé en ce qu'une distance (d) définie entre ladite médiane et un côté dudit rectangle parallèle à ladite médiane est inférieure à 70% d'une longueur (L_{T}) de ladite tête de nettoyage (5).

## Description

La présente invention se rapporte à un instrument de nettoyage comprenant
- une tête de nettoyage, et
- un manche comprenant
   - une première partie de manche sensiblement rectiligne présentant un axe longitudinal, et
   - une deuxième partie de manche définie entre une première extrémité reliée à ladite première partie et entre une deuxième extrémité reliée à ladite tête de nettoyage par l'intermédiaire d'une pièce de jonction permettant à ladite tête de nettoyage d'effectuer des mouvements par rapport audit manche et inversement, ladite deuxième partie présentant, entre ladite première et ladite deuxième extrémités, au moins une partie de manche excentrée et étant en outre inscrite dans un rectangle dont la médiane est définie par ledit axe longitudinal, ladite pièce de jonction étant située sur ledit axe longitudinal de ladite première partie dudit manche.

Par définition, au sens de la présente invention, l'axe longitudinal d'un objet doit être compris comme étant celui qui s'étend dans le sens de la longueur de l'objet.

Un tel instrument de nettoyage est connu de l'état de la technique dès lors que des instruments de nettoyage comprenant une tête de nettoyage pivotante et un manche existent et sont destinés au nettoyage de surfaces, en particulier au nettoyage de sols.

Notons ici qu'il est crucial que l'utilisateur puisse adopter une position de travail usuelle, aussi appelée position ergonomique, c'est-à-dire une position permettant de prévenir des lésions musculo-squelettiques lors de l'emploi de tels instruments de nettoyage. L'ergonomie qui définit la recherche d'une meilleure adaptation entre un matériel et son utilisateur en vue de faciliter le travail de ce dernier ou d'en assurer la sécurité est, depuis plusieurs années, au coeur des attentes de la société. En effet, la demande est croissante pour des outils de travail qui permettent de réduire au maximum les lésions physiques pouvant être dues, par exemple, à un mauvais maintien du corps ou à un mauvais positionnement lors de l'utilisation d'un outil ou d'un instrument de nettoyage.

Certains instruments de nettoyage actuels prévoient un manche qui comprend une première partie sensiblement rectiligne présentant un axe longitudinal et une deuxième partie présentant au moins une partie de manche excentrée et inscrite dans un rectangle dont la médiane est définie par l'axe longitudinal de la première partie du manche. La présence d'une partie de manche excentrée permet à l'instrument de nettoyage de présenter une « zone vide » située entre l'axe longitudinal de la partie de manche rectiligne et la partie de manche excentrée. De cette manière, des obstacles situés entre l'utilisateur et les objets à nettoyer peuvent être évités ou contournés. Par exemple, lorsqu'un utilisateur veut nettoyer la face supérieure d'une armoire, il est confronté à plusieurs obstacles constitués par la face avant du meuble ainsi que par sa hauteur. Toutefois, dès lors que l'instrument de nettoyage présente une partie de manche excentrée définissant une « zone vide » située entre l'axe longitudinal de la partie de manche rectiligne et la partie de manche excentrée, l'utilisateur peut accéder facilement et nettoyer adéquatement la partie haute de l'armoire.

En ce sens, le document US6119311 divulgue un instrument de nettoyage dont le manche comprend une partie arciforme et dont la tête de nettoyage peut pivoter. Plus précisément, l'instrument selon ce document antérieur comprend un manche présentant une première partie rectiligne définie entre une première extrémité qui est libre et entre une deuxième extrémité. Cette deuxième extrémité est reliée à une deuxième partie de manche arciforme par l'intermédiaire d'un dispositif de jonction permettant un réglage angulaire de cette partie arciforme par rapport à la partie rectiligne du manche, la partie distale de la deuxième partie du manche étant reliée à une tête de nettoyage pouvant pivoter.

Pratiquement, avec des instruments de nettoyage tel que celui divulgué dans le document US6119311 et qui présentent à la fois une tête de nettoyage pivotante et une partie de manche excentrée, l'utilisateur est capable d'atteindre des endroits restreints ou difficiles d'accès tels que des plafonds, des coins, le dessous ou le dessus d'un meuble ou encore des zones définies entre deux objets proches l'un de l'autre. De par la diversité d'applications que de tels instruments de nettoyage permettent, ils sont régulièrement qualifiés comme étant des instruments de nettoyage multifonctionnels.

Malheureusement, un instrument de nettoyage tel que celui divulgué par le document US6119311 présente une problématique qui est double.

D'une part, l'efficacité de nettoyage obtenue avec un tel instrument est peu satisfaisante à partir d'une position de travail ergonomique. En effet, même si l'instrument de nettoyage selon ce document antérieur peut être qualifié d'instrument de nettoyage multifonctionnel, il n'en demeure pas moins que l'utilisateur doit trop souvent adopter une position non ergonomique afin d'espérer obtenir une efficacité de nettoyage satisfaisante, en particulier lorsqu'il s'agit de nettoyer des zones difficiles d'accès.

D'autre part, un manche tel que celui d'un instrument de nettoyage selon le document US6119311 et qui est formé par une première partie rectiligne et une deuxième partie arciforme ne permet pas d'assurer un accès à tous les endroits à nettoyer et peut même, dans certains cas, abîmer les meubles ou les murs. En effet, dans ce document antérieur, la présence d'un dispositif permettant de relier la première partie rectiligne et la deuxième partie arciforme du manche ne permet pas à un tel instrument de nettoyage d'atteindre des espaces restreints comme par exemple, l'arrière d'un radiateur, le sol situé sous un meuble ou encore le dessus d'un meuble. Ceci est dû à la présence d'un dispositif permettant la jonction entre les deux parties du manche, ce dispositif étant volumineux et constituant un encombrement non négligeable dans une direction perpendiculaire à la deuxième partie arciforme. Il en résulte que lors du nettoyage d'endroits restreints, par exemple entre le plafond d'une pièce et le dessus d'un meuble, le risque est grand de heurter et d'abîmer les éléments à nettoyer en l'occurrence, selon cet exemple, le dessus du meuble et/ou le plafond de la pièce.

Pour pallier ces inconvénients, le document CN202920104U divulgue un type d'instrument de nettoyage tel qu'indiqué au début et dont ladite pièce de jonction est située sur ledit axe longitudinal de ladite première partie dudit manche.

Un instrument de nettoyage selon ce document antérieur permet à l'utilisateur d'adopter une position ergonomique lors du nettoyage afin de prévenir des lésions musculo-squelettiques tout en procurant une efficacité de nettoyage adéquate, non seulement lors de tâches de nettoyage classiques (par exemple, le nettoyage de sols) mais également lors du nettoyage de zones difficiles à atteindre comme par exemple, le sol situé sous un meuble, l'arrière d'un radiateur ou encore la partie supérieure d'une armoire. En outre, l'instrument de nettoyage selon ce document antérieur procure un instrument de nettoyage qui, en plus, n'est pas encombrant et permet d'effectuer des nettoyages même dans des espaces restreints sans causer aucun dégâts (coups, griffes ou encore bris des objets/zones nettoyés).

En effet, selon le document CN202920104U, lorsque la pièce de jonction reliant la tête de nettoyage à la deuxième partie excentrée du manche est située sur l'axe longitudinal de la première partie rectiligne du manche, l'instrument de nettoyage permet à l'utilisateur de nettoyer tout type de surfaces, même les plus difficiles à atteindre, tout en lui permettant de maintenir une position de travail ergonomique et d'obtenir une efficacité de nettoyage adéquate, ceci contrairement aux autres instruments de nettoyage (comme par exemple l'instrument de nettoyage selon le document US6119311) qui ne sont pas optimaux. Par ailleurs, une telle disposition de la pièce de jonction permet d'obtenir un instrument peu encombrant qui peut dès lors atteindre des zones restreintes et/ou difficiles d'accès sans causer le moindre endommagement.

Selon le document CN202920104U, l'axe longitudinal de la première partie rectiligne du manche traverse la pièce de jonction reliant la tête de nettoyage à la deuxième partie excentrée du manche. Cette configuration particulière de l'instrument de nettoyage selon ce document antérieur lui confère une capacité (multifonctionnalité et efficacité) de nettoyage supérieure à celle observée avec les autres instruments de nettoyage tout en permettant à l'utilisateur de conserver une posture ergonomique, lui évitant ainsi l'apparition de lésions musculo-squelettiques lors de nettoyages.

En effet, l'axe longitudinal de la première partie rectiligne du manche traversant la pièce de jonction reliant la tête de nettoyage à la deuxième partie excentrée du manche, la force exercée par l'utilisateur sur l'instrument de nettoyage selon le document CN202920104U, lors du nettoyage d'une surface, est directement dirigée et appliquée vers la pièce de jonction. De cette manière, la totalité de la force appliquée par l'utilisateur sur l'instrument de nettoyage est transmise à la tête de nettoyage, contrairement à ce qui est observé avec les instruments de nettoyage compris dans l'état de la technique lorsqu'ils présentent une partie de manche excentrée.

En effet, avec les autres instruments de nettoyage, l'axe longitudinal de la partie rectiligne du manche de l'instrument de nettoyage ne traverse pas la pièce de jonction reliant la partie excentrée du manche à la tête de nettoyage. Par conséquent, une partie seulement de la force appliquée par l'utilisateur sur l'instrument de nettoyage, au départ de la première partie sensiblement rectiligne du manche, sera transmise à la tête de nettoyage. Ainsi, pour une force appliquée par l'utilisateur qui est équivalente, l'instrument de nettoyage selon le document CN202920104U produira une efficacité de nettoyage supérieure à celle obtenue avec un autre instrument de nettoyage, une partie de la force étant perdue dans le second cas (la force appliquée n'étant pas dirigée vers la pièce (le point) de jonction du manche à la tête de nettoyage). En d'autres termes, pour obtenir un résultat similaire en termes d'efficacité de nettoyage, le nettoyage d'une surface réalisé à l'aide de l'instrument de nettoyage selon ce document antérieur demandera à l'utilisateur de fournir moins d'énergie, c'est-à-dire d'appliquer une force moindre, que le nettoyage d'une surface réalisé avec les autres instruments de nettoyage tels que décrits dans l'état de la technique. Ceci permet à l'utilisateur de conserver une position ergonomique puisqu'il ne doit pas adopter une posture particulière afin d'exercer une force suffisante assurant un nettoyage adéquat.

En résumé, un instrument de nettoyage selon le document CN202920104U permet d'obtenir une capacité de nettoyage (multifonctionnalité et efficacité) supérieure tout en permettant à l'utilisateur d'adopter une posture ergonomique. Comme indiqué ci-dessus, ceci est possible dès lors que l'instrument de nettoyage présente une tête de nettoyage pouvant effectuer des mouvements par rapport au manche, une première partie de manche rectiligne présentant un axe longitudinal et une deuxième partie de manche excentrée inscrite dans un rectangle dont la médiane est l'axe longitudinal de la première partie de manche rectiligne, la pièce de jonction reliant la deuxième partie de manche excentrée à la tête de nettoyage étant traversée par l'axe longitudinal de la première partie de manche rectiligne.

En effet, ces caractéristiques structurelles confèrent à l'instrument de nettoyage selon ce document antérieur une possibilité de nettoyer efficacement tout type de surfaces (caractère multifonctionnel) même celles dont l'accès n'est pas aisé, en permettant à l'utilisateur de conserver une position ergonomique tout au long du nettoyage et en évitant tout endommagement des surfaces et/ou des objets nettoyés.

Lors du nettoyage de la partie haute d'une armoire, la tête pivotante (c'est-à-dire la tête pouvant effectuer des mouvements par rapport au manche) de l'instrument de nettoyage selon le document antérieur CN202920104U permet de nettoyer aisément tous les endroits de la surface dans plusieurs directions différentes. Par ailleurs, la deuxième partie de manche étant excentrée (inscrite dans un rectangle dont la médiane est l'axe longitudinal de la première partie de manche rectiligne) et étant exempte de pièces de jonction matérielles (au contraire de l'instrument de nettoyage du document US6119311), elle permet non seulement d'éviter les obstacles (par exemple la face avant de l'armoire) mais également de réduire les risques d'endommagement des objets à nettoyer ou des surfaces situées aux alentours (telles que des murs ou des plafonds). En outre, une telle configuration selon ce document antérieur permet à l'utilisateur de maintenir une position usuelle et ergonomique au niveau du sol (évitant ainsi l'utilisation d'une échelle, par exemple) tout en assurant une efficacité de nettoyage optimale pour une force donnée et appliquée au départ de la première partie sensiblement rectiligne du manche.

La tête de nettoyage pivotante permet donc de positionner la deuxième partie de manche excentrée dans la direction voulue, ce qui permet à l'utilisateur de nettoyer efficacement des zones difficiles d'accès, par exemple l'arrière d'un radiateur ou le dessous d'un meuble.

Par ailleurs, la pièce de jonction qui relie la deuxième partie de manche excentrée et la tête de nettoyage étant située sur l'axe longitudinal de la première partie de manche rectiligne, la totalité de la force exercée par l'utilisateur sur l'instrument de nettoyage est transmise à la tête de nettoyage, l'utilisateur ne fournissant ainsi aucune énergie inutile et pouvant en outre, grâce à cette configuration de l'instrument de nettoyage suivant le document CN202920104U, travailler en respectant une position ergonomique adéquate.

Ainsi, l'instrument de nettoyage selon ce document antérieur offre à l'utilisateur une possibilité de nettoyage supérieure aux autres instruments de nettoyage de l'état de la technique de par son efficacité et sa multifonctionnalité (tous types de surfaces comme par exemple des sols, des coins, des zones situées entre deux objets proches l'un de l'autre, derrière un radiateur ou encore le haut d'une armoire), tout en permettant à l'utilisateur de conserver une posture ergonomique tout au long du processus de nettoyage.

Malheureusement, les instruments de nettoyage connus de l'état de la technique, dont l'instrument de nettoyage selon le document CN202920104U, présentent tout de même plusieurs inconvénients car ils ne permettent pas le maintien d'une position ergonomique dans toutes les situations de même qu'ils ne sont pas optimaux en termes de réduction de l'encombrement et d'accès aux espaces restreints.

L'invention a pour but de pallier les inconvénients de l'état de la technique en procurant un instrument de nettoyage dont l'effet technique est optimisé, à savoir nettoyer de manière adéquate tous types de surfaces même celles qui sont les plus difficiles d'accès (comme par exemple, l'arrière d'un radiateur ou le haut d'une armoire) tout en permettant à l'utilisateur de maintenir une position usuelle et ergonomique. Pour résoudre ce problème, il est prévu selon l'invention, un instrument de nettoyage comprenant :
- une tête de nettoyage, et
- un manche comprenant
   - une première partie de manche sensiblement rectiligne présentant un axe longitudinal, et
   - une deuxième partie de manche définie entre une première extrémité reliée à ladite première partie et entre une deuxième extrémité reliée à ladite tête de nettoyage par l'intermédiaire d'une pièce de jonction permettant à ladite tête de nettoyage d'effectuer des mouvements par rapport audit manche et inversement, ladite deuxième partie présentant, entre ladite première et ladite deuxième extrémités, au moins une partie de manche excentrée et étant en outre inscrite dans un rectangle dont la médiane est définie par ledit axe longitudinal, ladite pièce de jonction étant située sur ledit axe longitudinal de ladite première partie dudit manche,
ledit instrument de nettoyage étant caractérisé en ce qu'une distance définie entre ladite médiane et un côté dudit rectangle parallèle à ladite médiane est inférieure à 70% d'une longueur de ladite tête de nettoyage.

Il a été démontré que l'utilisation du manche formant les instruments de nettoyage connus de l'état de la technique, c'est-à-dire dont ladite distance est supérieure à 70% de la longueur de la tête de nettoyage, n' est pas aisée de par l'encombrement qu'une telle distance engendre et rendrait difficile le nettoyage des zones restreintes, ainsi que le maintien d'une position usuelle de nettoyage.

En effet, avec un tel manche (qui présente au moins une partie de manche excentrée qui va au-delà de la tête de nettoyage), une partie seulement de la force appliquée par l'utilisateur sur l'instrument de nettoyage, au départ de la première partie sensiblement rectiligne du manche, sera transmise à la tête de nettoyage. Ainsi, pour une force appliquée par l'utilisateur qui est équivalente, l'instrument de nettoyage selon l'invention produira une efficacité de nettoyage supérieure à celle obtenue avec un autre instrument de nettoyage, une partie de la force étant perdue dans le second cas.

Plus précisément, avec un manche dont la distance est supérieure à 70% de la longueur de la tête de nettoyage, la force appliquée n'est transmise que partiellement à la tête de nettoyage, une partie de la force étant perdue à cause de la trop grande distance qui sépare la médiane et la partie excentrée de l'instrument de nettoyage. En d'autres termes, pour obtenir un résultat similaire en termes d'efficacité de nettoyage, le nettoyage d'une surface réalisé à l'aide de l'instrument de nettoyage selon l'invention demandera à l'utilisateur de fournir moins d'énergie, c'est-à-dire d'appliquer une force moindre, que le nettoyage d'une surface réalisé avec les instruments de nettoyage tels que décrits dans l'état de la technique, à savoir présentant une distance supérieure à 70% de la longueur de la tête de nettoyage. Ceci permet à l'utilisateur de conserver une position ergonomique puisqu'il ne doit pas adopter une posture particulière afin d'exercer une force suffisante assurant un nettoyage adéquat.

En outre, il a été démontré qu'un instrument de nettoyage selon l'invention permet d'atteindre des espaces plus restreints qu'avec des instruments de nettoyage connus de l'état de la technique. En effet, même s'il est vrai que la tête de nettoyage pivotante permet de positionner la deuxième partie de manche excentrée dans la direction voulue (ce qui permet à l'utilisateur de nettoyer efficacement certaines zones difficiles d'accès, par exemple l'arrière d'un radiateur ou le dessous d'un meuble), un manche présentant une partie excentrée dont la distance par rapport à la médiane est supérieure à 70% de la longueur de la tête de nettoyage sera responsable d'un certain encombrement qui limitera l'accès. En effet, avec un tel instrument de nettoyage, la tête de nettoyage pourra atteindre la surface à nettoyer mais jusqu'à un certain point seulement car la partie de manche excentrée sera arrêtée par les obstacles entourant la surface restreinte à nettoyer.

Au contraire, il a été démontré qu'un instrument de nettoyage selon l'invention, c'est-à-dire qui présente une deuxième partie de manche excentrée dont la distance par rapport à la médiane est inférieure à 70% de la longueur de la tête de nettoyage, offre un accès optimisé à des espaces plus restreints tout en maintenant l'utilisateur dans une position ergonomique. En effet, avec un instrument de nettoyage selon l'invention, la tête de nettoyage pourra atteindre la surface à nettoyer d'une façon optimisée car la partie de manche excentrée selon l'invention, c'est-à-dire qui présente une distance entre la médiane et un côté du rectangle parallèle à ladite médiane qui est inférieure à 70% de la longueur de la tête de nettoyage, ne sera pas bloquée par les obstacles entourant la surface à nettoyer.

Avantageusement, selon l'invention, ladite distance définie entre ladite médiane et un côté dudit rectangle parallèle à ladite médiane est comprise entre 10 cm et 35 cm et est de préférence égale à 20 cm.

Il a été démontré que ces mesures optimisent l'effet technique de l'instrument de nettoyage selon l'invention, à savoir nettoyer de manière adéquate tous types de surfaces même celles qui sont difficiles d'accès (comme par exemple, l'arrière d'un radiateur ou le haut d'une armoire) tout en permettant à l'utilisateur de maintenir une position usuelle et ergonomique.

Par exemple, dans le cas où la distance définie entre la médiane et un côté du rectangle parallèle à la médiane serait trop petite (inférieure à 10 cm), l'utilisateur serait limité en termes d'accès aux objets à nettoyer, par exemple lors du nettoyage du fond de la surface supérieure d'une armoire où il serait contraint de monter sur une échelle et ne serait, par conséquent, pas dans une position de travail usuelle. De même que, l'utilisation du manche formant l'instrument de nettoyage selon l'invention dont cette distance serait trop grande (supérieure à 35 cm) ne serait pas aisée de par l'encombrement qu'une telle distance engendre et rendrait difficile le nettoyage des zones restreintes, ainsi que le maintien d'une position usuelle de nettoyage.

De préférence selon l'invention, le rapport entre une longueur de ladite deuxième partie de manche excentrée et une longueur totale dudit manche est compris entre 50% et 70%, ladite longueur de ladite deuxième partie de manche excentrée étant inférieure à 1 m.

Ces paramètres permettent d'optimiser l'instrument de nettoyage selon l'invention. En effet, afin de permettre à l'utilisateur de maintenir une posture ergonomique lors du nettoyage de tout type de surfaces, même les plus difficiles à atteindre, il a été mis en évidence qu'un rapport compris en 50% et 70% est préférable entre la longueur de la deuxième partie de manche excentrée et la longueur totale du manche.

Dans une forme de réalisation particulièrement avantageuse de l'instrument selon l'invention, ladite pièce de jonction reliant ladite tête de nettoyage à ladite deuxième partie de manche excentrée est une double charnière.

De préférence, selon l'invention, ladite pièce de jonction reliant ladite tête de nettoyage à ladite deuxième partie de manche excentrée est une rotule.

De plus, dans une forme de réalisation particulière, ladite première partie de manche rectiligne est télescopique. Cette caractéristique rend l'instrument de nettoyage selon l'invention encore plus performant et polyvalent en permettant à l'utilisateur d'atteindre des zones qui sont difficilement accessibles avec un instrument de nettoyage présentant une taille standard, comme par exemple les plafonds, et de conserver une posture ergonomique.

Avantageusement, ladite pièce de jonction reliant ladite tête de nettoyage et ladite deuxième partie de manche excentrée est décalée par rapport au centre de ladite tête de nettoyage. Une telle disposition peut s'avérer être utile dans certains cas afin d'améliorer encore l'accès à une zone restreinte, comme par exemple l'arrière d'un radiateur. La capacité (efficacité et multifonctionnalité) d'un tel instrument de nettoyage (dont la pièce de jonction est décalée) est conservée car l'axe longitudinal de la première partie de manche rectiligne traverse bien la pièce de jonction reliant la deuxième partie de manche excentrée à la tête de nettoyage.

Dans une forme de réalisation particulièrement avantageuse de l'instrument selon l'invention, ladite tête de nettoyage est amovible. De cette manière, la tête de nettoyage peut être l'un ou l'autre support (par exemple un support principalement plat pour la fixation d'un chiffon, d'un tissu ou d'une lingette jetable) et peut adopter de nombreuses formes (par exemple une brosse classique ou encore une serpillière à franges).

De préférence, la deuxième partie de manche excentrée délimite, avec l'axe longitudinal, une forme d'arc de cercle.

Il a été démontré de façon surprenante qu'avec un instrument de nettoyage selon l'invention dont la deuxième partie de manche excentrée délimite, avec l'axe longitudinal, une forme d'arc de cercle, la force est exercée simultanément et de manière homogène sur toute la surface de la tête de nettoyage. Par contre, même si un instrument de nettoyage au sens de l'invention délimitant une forme de triangle, de rectangle ou de trapèze permet de solutionner le problème technique mentionné plus haut, ils ne sont pas aussi efficaces qu'un instrument de nettoyage dont la deuxième partie de manche excentrée délimite, avec l'axe longitudinal, une forme d'arc de cercle. Il a été mis en évidence qu'un instrument de nettoyage selon l'invention qui présente une deuxième partie de manche excentrée qui délimite, avec l'axe longitudinal, une forme présentant un ou plusieurs angle(s) (par exemple, une forme de triangle, de rectangle ou de trapèze), fournit une force qui est exercée sur chaque angle séparément et puis seulement sur la tête de nettoyage, ceci impliquant une perte de la force appliquée et donc une fatigue additionnelle engendrée par la nécessité d'appliquer une force supérieure pour obtenir un résultat similaire.

D'autres formes de réalisation d'un instrument de nettoyage sont indiquées dans les revendications annexées.

L'invention a aussi pour objet un manche pour un instrument de nettoyage selon l'invention, ledit manche comprenant :
- une première partie de manche sensiblement rectiligne présentant un axe longitudinal, et
- une deuxième partie de manche définie entre une première extrémité reliée à ladite première partie et entre une deuxième extrémité agencée pour être reliée à une tête de nettoyage par l'intermédiaire d'une pièce de jonction permettant à ladite tête de nettoyage d'effectuer des mouvements par rapport audit manche et inversement, ladite deuxième partie présentant, entre ladite première et ladite deuxième extrémités, au moins une partie de manche excentrée et étant en outre inscrite dans un rectangle dont la médiane est définie par ledit axe longitudinal, ladite pièce de jonction étant située sur ledit axe longitudinal de ladite première partie dudit manche.

D'autres formes de réalisation d'un manche pour un instrument de nettoyage selon l'invention sont indiquées dans les revendications annexées.

L'invention porte également sur un kit pour former un instrument de nettoyage selon l'invention, ledit kit comprenant :
- une tête de nettoyage, et
- un manche comprenant
   - une première partie de manche sensiblement rectiligne présentant un axe longitudinal, et
   - une deuxième partie de manche définie entre une première extrémité reliée à ladite première partie et entre une deuxième extrémité reliée à ladite tête de nettoyage par l'intermédiaire d'une pièce de jonction permettant à ladite tête de nettoyage d'effectuer des mouvements par rapport audit manche et inversement, ladite deuxième partie présentant, entre ladite première et ladite deuxième extrémités, au moins une partie de manche excentrée et étant en outre inscrite dans un rectangle dont la médiane est définie par ledit axe longitudinal, ladite pièce de jonction étant située sur ledit axe longitudinal de ladite première partie dudit manche.

D'autres formes de réalisation d'un kit pour former un instrument de nettoyage selon l'invention sont indiquées dans les revendications annexées.

L'invention porte aussi sur l'utilisation d'un instrument de nettoyage selon l'invention pour le nettoyage de sols, de plafonds, de murs, de meubles, de vitres, ou encore de zones situées dans des endroits restreints, et analogues.

D'autres formes d'utilisation d'un instrument de nettoyage selon l'invention sont indiquées dans les revendications annexées.

L'invention porte également sur l'utilisation d'un manche agencé pour former un instrument de nettoyage selon l'invention pour le nettoyage de sols, de plafonds, de murs, de meubles, de vitres, ou encore de zones situées dans des endroits restreints, et analogues.

D'autres formes d'utilisation d'un manche agencé pour former un instrument de nettoyage selon l'invention sont indiquées dans les revendications annexées.

D'autres caractéristiques, détails et avantages de l'invention ressortiront de la description donnée ci-après, à titre non limitatif et en faisant référence aux dessins annexés.
La figure 1 est une vue schématique d'un instrument de nettoyage tel que décrit dans l'état de la technique.
Les figures 2a, 2b, 2c et 2d sont des vues schématiques de quatre instruments de nettoyage selon l'invention.
La figure 3 est une vue schématique d'un autre instrument de nettoyage selon l'invention.

Sur les figures, les éléments identiques ou analogues portent les mêmes références.

La figure 1 illustre un instrument de nettoyage 1 tel que décrit dans l'état de la technique. Cet instrument de nettoyage 1 comprend :
- une tête de nettoyage 5 et,
- un manche 2 comprenant
   - une première partie 3 de manche sensiblement rectiligne présentant un axe longitudinal A_{P1}, et
   - une deuxième partie 4 de manche définie entre une première extrémité E₁ reliée à ladite première partie 3 par l'intermédiaire d'un dispositif de jonction D_{J} et entre une deuxième extrémité E₂ reliée à ladite tête de nettoyage 5 par l'intermédiaire d'une pièce de jonction 6 permettant à ladite tête de nettoyage 5 d'effectuer des mouvements par rapport audit manche 2 et inversement, ladite deuxième partie 4 présentant, entre ladite première E₁ et ladite deuxième E₂ extrémités, au moins une partie de manche excentrée et étant en outre inscrite dans un rectangle dont la médiane est définie par ledit axe longitudinal A_{P1}.

Selon cet instrument de nettoyage 1 décrit dans le document antérieur US6119311, l'axe longitudinal A_{P1} de la première partie 3 de manche rectiligne ne traverse pas la pièce de jonction 6 reliant la deuxième partie 4 de manche excentrée à la tête de nettoyage 5. Par conséquent, une partie de la force appliquée par l'utilisateur au départ de la première partie 3 de manche rectiligne sera perdue, cette force n'étant pas dirigée vers la pièce de jonction 6 reliant la deuxième partie 4 de manche excentrée à la tête de nettoyage 5.

De même que, la présence d'un dispositif de jonction D_{J} reliant la première partie 3 rectiligne et la deuxième partie 4 arciforme du manche 2 ne permet pas à un tel instrument de nettoyage 1 d'atteindre des espaces restreints. En effet, ce dispositif de jonction D_{J} permettant la jonction entre les deux parties du manche 2 étant volumineux, il constitue, en plus de la deuxième partie 4 arciforme du manche 2, un encombrement non négligeable dans une direction perpendiculaire à cette deuxième partie 4.

La figure 2a illustre un instrument de nettoyage 1 selon l'invention, cet instrument de nettoyage comprenant :
- une tête de nettoyage 5, et
- un manche 2 comprenant
   - une première partie 3 de manche sensiblement rectiligne présentant un axe longitudinal A_{P1}, et
   - une deuxième partie 4 de manche définie entre une première extrémité E₁ reliée à ladite première partie 3 et entre une deuxième extrémité E₂ reliée à ladite tête de nettoyage 5 par l'intermédiaire d'une pièce de jonction 6 permettant à ladite tête de nettoyage 5 d'effectuer des mouvements par rapport audit manche 2 et inversement, ladite deuxième partie 4 présentant, entre ladite première E₁ et ladite deuxième E₂ extrémités, au moins une partie de manche excentrée et étant en outre inscrite dans un rectangle dont la médiane est définie par ledit axe longitudinal A_{P1}.

Selon ce mode de réalisation particulier illustré à la figure 2a, ladite pièce de jonction 6 est située sur ledit axe longitudinal A_{P1} de ladite première partie 3 dudit manche 2. De même, ladite distance d définie entre ladite médiane et un côté dudit rectangle parallèle à ladite médiane est inférieure à 70% d'une longueur L_{T} de ladite tête de nettoyage 5.

Cet instrument de nettoyage 1 selon l'invention permet à l'utilisateur de nettoyer tout type de surfaces, même les plus difficiles à atteindre, tout en lui permettant de maintenir une position de travail ergonomique et d'obtenir une efficacité de nettoyage adéquate, ceci contrairement aux instruments de nettoyage actuels qui ne sont pas optimaux. Par ailleurs, une telle disposition de la pièce de jonction 6 permet d'obtenir un instrument 1 peu encombrant qui peut dès lors atteindre des zones restreintes et/ou difficiles d'accès sans causer le moindre endommagement.

La figure 2b reprend les mêmes éléments que ceux illustrés à la figure 2a. Le principe de l'instrument de nettoyage 1 selon l'invention est identique à celui décrit dans la figure 2a (passage de l'axe longitudinal A_{P1} par la pièce de jonction 6). Cette figure 2b est donc identique à la figure 2a à la différence que la deuxième partie 4 de manche excentrée délimite, avec l'axe longitudinal A_{P1}, une forme de triangle.

La figure 2c reprend les mêmes éléments que ceux illustrés à la figure 2a. Le principe de l'instrument de nettoyage 1 selon l'invention est identique à celui décrit dans la figure 2a (passage de l'axe longitudinal A_{P1} par la pièce de jonction 6). Cette figure 2c est donc identique à la figure 2a à la différence que la deuxième partie 4 de manche excentrée délimite, avec l'axe longitudinal A_{P1}, une forme d'arc de cercle.

La figure 2d reprend les mêmes éléments que ceux illustrés à la figure 2a. Le principe de l'instrument de nettoyage 1 selon l'invention est identique à celui décrit dans la figure 2a (passage de l'axe longitudinal A_{P1} par la pièce de jonction 6). Cette figure 2d est donc identique à la figure 2a à la différence que la deuxième partie 4 de manche excentrée délimite, avec l'axe longitudinal A_{P1}, une forme de rectangle.

La figure 3 est en tout point identique à la figure 2a mais illustre le fait que la pièce de jonction 6 reliant la deuxième partie 4 de manche excentrée à la tête de nettoyage 5 peut présenter une certain décalage par rapport au centre de la tête de nettoyage 5. Le principe de l'instrument de nettoyage 1 est identique à celui décrit dans la figure 2a (passage de l'axe longitudinal A_{P1} par la pièce de jonction 6).

Avec les différents instruments de nettoyage 1 selon l'invention, tels qu'illustrés aux figures 2a, 2b, 2c, 2d et 3, l'axe longitudinal A_{P1} de la première partie 3 de manche rectiligne traversant la pièce de jonction 6 reliant la tête de nettoyage 5 à la deuxième partie 4 de manche excentrée, la force exercée par l'utilisateur sur l'instrument de nettoyage 1 selon l'invention, lors du nettoyage d'une surface, est directement dirigée et appliquée vers la pièce de jonction 6. De cette manière, la totalité de la force appliquée par l'utilisateur sur l'instrument de nettoyage 1 est transmise à la tête de nettoyage 5. Ceci permet à l'utilisateur de conserver une position ergonomique puisqu'il ne doit pas adopter une posture particulière afin d'exercer une force suffisante assurant un nettoyage adéquat.

Il est bien entendu que la présente invention n'est en aucune façon limitée aux formes de réalisations décrites ci-dessus et que bien des modifications peuvent y être apportées sans sortir du cadre des revendications annexées.

## Revendications

1. Instrument de nettoyage (1) comprenant
- une tête de nettoyage (5), et
- un manche (2) comprenant
- une première partie (3) de manche sensiblement rectiligne présentant un axe longitudinal (A_{P1}), et
- une deuxième partie (4) de manche définie entre une première extrémité (E₁) reliée à ladite première partie (3) et entre une deuxième extrémité (E₂) reliée à ladite tête de nettoyage (5) par l'intermédiaire d'une pièce de jonction (6) permettant à ladite tête de nettoyage (5) d'effectuer des mouvements par rapport audit manche (2) et inversement, ladite deuxième partie (4) présentant, entre ladite première (E₁) et ladite deuxième (E₂) extrémités, au moins une partie de manche excentrée et étant en outre inscrite dans un rectangle dont la médiane est définie par ledit axe longitudinal (A_{P1}), ladite pièce de jonction (6) étant située sur ledit axe longitudinal (A_{P1}) de ladite première partie (3) dudit manche (2),
ledit instrument de nettoyage (1) étant **caractérisé en ce qu'**une distance (d) définie entre ladite médiane et un côté dudit rectangle parallèle à ladite médiane est inférieure à 70% d'une longueur (L_{T}) de ladite tête de nettoyage (5).

2. Instrument de nettoyage (1) selon la revendication 1, **caractérisé en ce que** ladite distance (d) définie entre ladite médiane et un côté dudit rectangle parallèle à ladite médiane est comprise entre 10 cm et 35 cm et est de préférence égale à 20 cm.

3. Instrument de nettoyage (1) selon l'une quelconque des revendications 1 à 2, **caractérisé en ce que** le rapport entre une longueur de ladite deuxième partie de manche excentrée (L_{P2}) et une longueur totale dudit manche (M) est compris entre 50% et 70%, ladite longueur de ladite deuxième partie de manche excentrée (L_{P2}) étant inférieure à 1 m.

4. Instrument de nettoyage (1) selon l'une quelconque des revendications 1 à 3, **caractérisé en ce que** ladite pièce de jonction (6) reliant ladite tête de nettoyage (5) à ladite deuxième partie (4) de manche excentrée est une double charnière.

5. Instrument de nettoyage (1) selon l'une quelconque des revendications 1 à 3, **caractérisé en ce que** ladite pièce de jonction (6) reliant ladite tête de nettoyage (5) à ladite deuxième partie (4) de manche excentrée est une rotule.

6. Instrument de nettoyage (1) selon l'une quelconque des revendications 1 à 5, **caractérisé en ce que** ladite première partie (3) de manche rectiligne est télescopique.

7. Instrument de nettoyage (1) selon l'une quelconque des revendications 1 à 6, **caractérisé en ce que** ladite pièce de jonction (6) reliant ladite tête de nettoyage (5) et ladite deuxième partie (4) de manche excentrée est décalée par rapport au centre de ladite tête de nettoyage (5).

8. Instrument de nettoyage (1) selon l'une quelconque des revendications 1 à 7, **caractérisé en ce que** ladite tête de nettoyage (5) est amovible.

9. Manche (2) pour un instrument de nettoyage (1) selon l'une quelconque des revendications 1 à 8, ledit manche (2) comprenant :
- une première partie (3) de manche sensiblement rectiligne présentant un axe longitudinal (A_{P1}), et
- une deuxième partie (4) de manche définie entre une première extrémité (E₁) reliée à ladite première partie (3) et entre une deuxième extrémité (E₂) agencée pour être reliée à une tête de nettoyage (5) par l'intermédiaire d'une pièce de jonction (6) permettant à ladite tête de nettoyage (5) d'effectuer des mouvements par rapport audit manche (2) et inversement, ladite deuxième partie (4) présentant, entre ladite première (E₁) et ladite deuxième (E₂) extrémités, au moins une partie de manche excentrée et étant en outre inscrite dans un rectangle dont la médiane est définie par ledit axe longitudinal (A_{P1}), ladite pièce de jonction (6) étant située sur ledit axe longitudinal (A_{P1}) de ladite première partie (3) dudit manche (2).

10. Kit pour former un instrument de nettoyage (1) selon l'une quelconque des revendications 1 à 8, ledit kit comprenant :
- une tête de nettoyage (5), et
- un manche (2) comprenant
- une première partie (3) de manche sensiblement rectiligne présentant un axe longitudinal (A_{P1}), et
- une deuxième partie (4) de manche définie entre une première extrémité (E₁) reliée à ladite première partie (3) et entre une deuxième extrémité (E₂) reliée à ladite tête de nettoyage (5) par l'intermédiaire d'une pièce de jonction (6) permettant à ladite tête de nettoyage (5) d'effectuer des mouvements par rapport audit manche (2) et inversement, ladite deuxième partie (4) présentant, entre ladite première (E₁) et ladite deuxième (E₂) extrémités, au moins une partie de manche excentrée et étant en outre inscrite dans un rectangle dont la médiane est définie par ledit axe longitudinal (A_{P1}), ladite pièce de jonction (6) étant située sur ledit axe longitudinal (A_{P1}) de ladite première partie (3) dudit manche (2).

11. Utilisation d'un instrument de nettoyage (1) selon l'une quelconque des revendications 1 à 8 pour le nettoyage de sols, de plafonds, de murs, de meubles, de vitres, ou encore de zones situées dans des endroits restreints, et analogues.

12. Utilisation d'un manche (2) agencé pour former un instrument de nettoyage (1) selon l'une quelconque des revendications 1 à 8 pour le nettoyage de sols, de plafonds, de murs, de meubles, de vitres, ou encore de zones situées dans des endroits restreints, et analogues.
